# EUROPÄISCHE PATENTSCHRIFT

(11) **EP 0 545 329 B1**
(45) Veröffentlichungstag und Bekanntmachung des Hinweises auf die Patenterteilung: **05.03.1997**
(21) Anmeldenummer: 92120380.8
(22) Anmeldetag: 28.11.1992
(51) Int. Cl.: A47B 88/04

(54) **Ausziehführungsgarnitur für eine Schublade**
Drawer slide fitting
Accessoire pour glissière de tiroir

(30) Priorität: 06.12.1991 AT 2426/91
(43) Veröffentlichungstag der Anmeldung: 09.06.1993
(73) Patentinhaber: Julius Blum Gesellschaft m.b.H., A-6973 Höchst (AT)
(72) Erfinder: Brüstle, Klaus, A-6973 Höchst (AT); Netzer, Emanuel, A-6932 Langen (AT)
(74) Vertreter: Hofinger, Engelbert, DDr.

(56) Entgegenhaltungen:
- DE-A- 3 939 257
- DE-U- 8 228 143
- GB-A- 2 205 732

## Beschreibung

Die Erfindung bezieht sich auf eine Ausziehführungsgarnitur für eine Schublade mit zwei Schubladenzargen, an denen je eine Ausziehschiene der zwei Ausziehschienen und zwei korpusseitige Tragschienen umfassenden Schubladenführungsgarnitur lösbar befestigt ist, wobei jede Ausziehschiene bei ihrem hinteren Ende einen Haken od. dgl. aufweist, mit dem sie in die Schublade einhängbar ist und quer zur Ausziehrichtung der Ausziehschienen vorstehende bzw. bewegbare Rastteile vorgesehen sind, die die Ausziehschiene an der Schubladenzarge in der Verschieberichtung der Schubladenführungsgarnitur fixieren, wobei an den Ausziehschienen, die einen unteren und einen oberen Horizontalsteg aufweisen, ein um eine horizontale Achse drehbarer Nockenkörper montiert ist, auf dem die Schublade aufliegt.

Die GB-A-2 205 732 zeigt eine Schublade mit einer Schubladenführung, die aus einer korpusseitigen Tragschiene und einer schubladenseitigen Ausziehschiene an jeder Seite der Schublade besteht. An jeder Schiene ist eine Laufrolle gelagert. Bei den Ausziehschienen ist ein Verstellelement vorgesehen, das es ermöglicht, die Höhe der Schubladenzarge relativ zur Ausziehschiene zu verstellen.

Die Erfindung bezieht sich insbesondere auf Schubladen mit Schubladenführungsgarnituren, bei denen die Ausziehschienen und die Tragschienen nicht trennbar sind. Im allgemeinen sind bei derartigen Schubladenführungsgarnituren die Rollteile in Laufwagen gelagert.

Gemäß dem Stand der Technik sind zwei Arten von Schubladenführungsgarnituren bekannt, bei denen die Laufrollen nicht direkt an einer der Schienen befestigt sind, sondern sich in einem eigenen Laufwagen befinden. Die bekanntesten davon sind die sogenannten Kugelrollenauszüge, wobei die Lastübertragung zwischen den Schienen mittels Stahlkugeln erfolgt, die in einem als Kugelkäfig ausgeführten Laufwagen gehalten sind.

Die andere Art der Ausziehführungsgarnituren ist erst seit neuerem auf dem Markt und weist zylindrische Laufrollen auf, und zwar von derselben Art, wie sie normalerweise direkt an den Schienen gelagert sind. Diese Laufrollen werden ebenso wie die Kugeln in einem Laufwagen gehalten. Der Laufwagen selbst überträgt keine Kräfte.

Es sind nun Schubladen und Ausziehführungsgarnituren bekannt geworden, bei denen es möglich ist, die Ausziehführungsgarnitur zur Gänze, d. h. mit der Ausziehschiene bzw. den Ausziehschienen im Möbelkorpus zu montieren und die Schublade anschließend einzuhängen.

Diese Ausführungen ermöglichen auch ein einfaches Herausnehmen der Schublade, beispielsweise zum Reinigen derselben.

Beispiele dafür sind in der AT-PS 384 535 und im DE-U-89 03 741 gezeigt.

Das DE-U-82 28 143 zeigt eine Ausziehführungsgarnitur mit einer Höhenverstellung. Bei dieser müssen die Schubladenseitenwände Löcher aufweisen, was einen zusätzlichen Arbeitsgang notwendig macht. Wird die Schublade mit einer Ausziehführungsgarnitur ohne Höhenverstelleinrichtung verwendet, wirken die Löcher störend.

Aufgabe der Erfindung ist es, bei derartigen Schubladen eine Korrektur der Breite der horizontalen Fugen zwischen übereinander angeordneten Schubladen im Möbel zu ermöglichen, ohne daß die Schubladenseitenwände dafür besonders bearbeitet werden müssen.

Die erfindungsgemäße Aufgabe wird dadurch gelöst, daß der Nockenkörper in einer Aussparung des oberen Horizontalsteges gelagert ist und der Schubladenboden auf dem Nockenkörper aufliegt.

Um die Schublade auf der Ausziehführungsgarnitur zu verankern, wird diese derart auf die Ausziehschienen aufgeschoben, daß die Haken der Ausziehschienen an der Rückseite der Schublade in Öffnungen in der Schubladenrückwand oder in der Schubladenzarge ragen. Da die Schublade mit dem Schubladenboden unmittelbar auf dem Nockenkörper aufliegt, müssen in den Schubladenzargen keine Aussparungen oder dgl. vorgesehen sein, um beispielsweise wie in der DE-U-82 28 143 vorgesehen, Exzenter aufzunehmen mittels denen die Höhenverstellung der Schublade durchgeführt wird.

Mit der erfindungsgemäßen Ausziehführung ist es leicht möglich, die Höhe der Schublade zu korrigieren, um sie entweder gerade zu richten oder um die Fugen zwischen den im Möbelkorpus übereinander angeordneten Schubladen auszugleichen. Dabei ist die Höhenverstelleinrichtung konstruktiv auf die Ausziehführung beschränkt.

Vorteilhaft ist vorgesehen, daß die Ausziehschienen einen unteren und einen oberen Horizontalsteg aufweisen und daß der Nockenkörper in einer Aussparung des oberen Horizontalsteges gelagert ist. Dadurch kann der Nockenkörper vollständig unterhalb dem Horizontalsteg gedreht werden, sodaß die Schublade, falls keine Höhenverstellung notwendig ist, satt auf dem Horizontalsteg der Ausziehschiene anliegt.

Ein weiteres Ausführungsbeispiel der Erfindung sieht vor, daß der Nockenkörper mit einem Griffteil mit Einrastzapfen versehen ist, der entlang einer kreisbogenförmigen zahnstangenartigen Einrastleiste geführt ist. Auf diese Art und Weise kann die Höhenverstellung der Schublade ohne Werkzeug erfolgen. Der zapfen und die zahnstangenartige Einrastleiste ermöglichen ein sicheres Arretieren des Nockenkörpers in jeder gewünschten Stellung.

Nachfolgend wird ein Ausführungsbeispiel der Erfindung anhand der Figuren der beiliegenden Zeichnungen beschrieben.

Die Fig. 1 zeigt einen Längsschnitt durch die Schublade im Bereich des Nockenkörpers, die Fig. 2 zeigt einen Schnitt nach der Linie N-N der Fig. 1, die Fig. 3 zeigt einen Schnitt nach der Linie O-R der Fig. 2, die Fig. 4 zeigt einen gleichen Schnitt wie die Fig. 3 bei einem weiteren Ausführungsbeispiel der Erfindung und die Fig. 5 und 6 zeigen je einen Abschnitt der Schublade und der Ausziehschiene gemäß diesem Ausführungsbeispiel.

Die erfindungsgemäße Schublade besteht in üblicher Art und Weise aus den beiden Schubladenzargen 2, einer Schubladenrückwand, dem Schubladenboden 3 und einer Frontblende.

Die Schubladenzargen 2 sind vorteilhaft aus einem Holzmaterial, beispielsweise einer Spanplatte gefertigt, können aber ebenso aus Kunststoff gefertigt sein. Jede Schubladenzarge 2 weist einen nach unten über den Schubladenboden 3 der Schublade hinausragenden Abschnitt 13 auf.

Jede Ausziehschiene 6 weist einen oberen und unteren Horizontalsteg 6', einen durchgehenden Vertikalsteg 6'' an einer Seite, der die beiden Horizontalstege 6' verbindet und einen Randsteg 6''' an der anderen Seite auf.

Hinten ist jede Ausziehschiene 6 mit einem Haken versehen, der bei der Montage in eine Öffnung in der Schubladenrückwand oder in der Schubladenzarge 2 direkt eingreift.

Jede Ausziehschiene 6 befindet sich exakt in der Ecke zwischen dem Schubladenboden 3 und der Schubladenzarge 2, und zwar unterhalb des Schubladenbodens 3. An der Innenseite der Schublade befindet sich eine Aussparung 12. Auf gleicher Höhe (bei auf den Ausziehschienen 6 montierter Schublade) befindet sich ein auf jeder Ausziehschiene 6 gelagerter Rastteil 9. Der Rastteil 9 ist im Ausführungsbeispiel mit der Ausziehschiene 6 verschweißt, kann jedoch auch beweglich an dieser gelagert sein.

Die Aussparung 12 ist nach unten offen. Um die Schublade zu verankern, wird diese auf die Ausziehschienen 6 aufgelegt und nach hinten geschoben.

Im Ausführungsbeispiel ist neben der Aussparung 12 und dem Rastteil 9 in der Ausziehschiene 6 der Nockenkörper 1 gelagert. Der Nockenkörper 1 befindet sich in einer Aussparung 4 im oberen Horizontalsteg 6' der Ausziehschiene 6 und erstreckt sich annähernd über die gesamte Breite der Ausziehschiene 6.

Die Schublade liegt mit dem Schubladenboden 3 unmittelbar auf dem Nockenkörper 1 auf. In seiner untersten Stellung schließt der Nockenkörper 1 bündig mit dem oberen Horizontalsteg 6' der Ausziehschiene 6 ab.

Drehbar ist der Nockenkörper 1 über einen Griffteil 15. Der Griffteil 15 befindet sich bei dem Vertikalsteg 6''' der Ausziehschiene 6. Der Nockenkörper 1 ist in einer Art Rahmen 7 gelagert, der auf die Ausziehschiene 6 aufgesetzt ist.

Am Griffteil 15 befindet sich ein Einrastzapfen 8 und der Rahmen ist mit einer kreisbogenförmigen zahnstangenartigen Einrastleiste 10 versehen, sodaß der Nockenkörper 1 stufenweise verstellt werden kann und in jeder Stellung, in der der Einrastzapfen 8 in einer Kerbe 11 der Einrastleiste 10 einrastet, gehalten ist.

Vorteilhaft ist an jeder Seite der Schublade ein Nockenkörper 1 vorgesehen.

Im Ausführungsbeispiel nach den Fig. 5 und 6 ist anstelle der zahnstangenartigen Einrastleiste 10 der Fig. 1 im Randsteg 6''' der Ausziehschiene 6 eine bogenförmige Lochreihe 14 vorgesehen, die von schlitzförmigen Löchern 14' gebildet wird. In diesen schlitzförmigen Löchern 14' rastet ein Vorsprung des Griffteiles 15 beim Verdrehen des Griffteiles 15 stufenweise ein. Selbstverständlich könnten umgekehrt im Randsteg 6''' anstelle der schlitzförmigen Löcher 14' auch Noppen vorgesehen sein, die ihrerseits in einer entsprechenden Ausnehmung des Griffteiles 15 einrasten. Durch die Lochreihe 14 und den Vorsprung am Griffteil 15 kann der Nockenkörper 1 wiederum in verschiedenen Zwischenstellungen arretiert werden.

In der Fig. 5 ist der Nockenkörper 1 und der Schubladenboden 3 in der untersten Stellung gezeigt, die auch als die sogenannte Werkseinstellung bezeichnet wird. Die Ausziehführungsgarnitur wird mit dem Nockenkörper 1 in dieser Stellung ausgeliefert und an der Korpusseitenwand 2 montiert, worauf die Schublade auf die Ausziehführungsgarnituren aufgesetzt wird.

Die Fig. 6 zeigt den Nockenkörper 1 in der Stellung des maximalen Höhenausgleichs. Dieselbe Stellung des Nockenkörpers 1 ist in der Fig. 4 gezeigt.

In den Figuren der Zeichnung ist die korpusseitige Tragschiene mit 5 bezeichnet. Der zwischen der Ausziehschiene 6 und der Tragschiene 5 angeordnete Laufwagen bzw. Laufrollen oder Gleiter sind nicht eingezeichnet.

## Patentansprüche

1. Ausziehführungsgarnitur für eine Schublade mit zwei Schubladenzargen (2), an denen je eine Ausziehschiene der zwei Ausziehschienen (6) und zwei korpusseitige Tragschienen (5) umfassenden Ausziehführungsgarnitur lösbar befestigt ist, wobei jede Ausziehschiene (6) bei ihrem hinteren Ende einen Haken od. dgl. aufweist, mit dem sie in die Schublade einhängbar ist und quer zur Ausziehrichtung der Ausziehschienen vorstehende bzw. bewegbare Rastteile (9) vorgesehen sind, die die Ausziehschiene an der Schubladenzarge in der Verschieberichtung der Ausziehführungsgarnitur fixieren, wobei an den Ausziehschienen, die einen unteren und einen oberen Horizontalsteg (6') aufweisen, ein um eine horizontale Achse drehbarer Nockenkörper (1) montiert ist, auf dem die Schublade aufliegt, dadurch gekennzeichnet, daß der Nockenkörper (1) in einer Aussparung (4) des oberen Horizontalsteges (6') gelagert ist und der Schubladenboden (3) auf dem Nockenkörper (1) aufliegt.

2. Ausziehführungsgarnitur nach Anspruch 1, dadurch gekennzeichnet, daß der Nockenkörper (1) mit einem Griffteil (15) mit Einrastzapfen (8) versehen ist, der entlang einer kreisbogenförmigen zahnstangenartigen Einrastleiste (10) geführt ist.

3. Ausziehführungsgarnitur nach Anspruch 1, dadurch gekennzeichnet, daß sich der Nockenkörper (1) annähernd über die Breite des oberen Horizontalsteges (6') der Ausziehschiene (6) erstreckt.

4. Ausziehführungsgarnitur nach Anspruch 1, dadurch gekennzeichnet, daß der Nockenkörper (1) mit einem Griffteil (15) versehen ist, der einen seitlichen Vorsprung aufweist und daß die Ausziehschiene (6) in ihrem Randsteg (6''') eine bogenförmige Lochreihe (14) aufweist, in der der Vorsprung stufenweise einrastet.

## Claims

1. Pull-out guide fitting for a drawer having two drawer frames (2) to each of which one pull-out rail of the two pull-out guide fitting comprising two pull-out rails (6) and two carcass-side support rails (5) is detachably secured, each pull-out rail (6) having at its rear end a hook or the like by means of which it can be suspended in the drawer, and there being provided latching parts (9) which project or are movable transversely with respect to the pull-out direction of the pull-our rails and which fix the pull-out rail to the drawer frame in the direction of displacement of the pull-out guide fitting, there being mounted on the pull-out rails, which have a lower and an upper horizontal web (6'), a cam body (1) which is rotatable about a horizontal axis and on which the drawer bears, characterized in that the cam body (1) is mounted in a cutout (4) in the upper horizontal web (6') and the drawer base (3) bears on the cam body (1).

2. Pull-out guide fitting according to Claim 1, characterized in that the cam body (1) is provided with a handle part (15) having latching pegs (8), which handle part (15) is guided along an arcuate toothed rack-like latching strip (10).

3. Pull-out guide fitting according to Claim 1, characterized in that the cam body (1) extends approximately over the width of the upper horizontal web (6') of the pull-out rail (6).

4. Pull-out guide fitting according to Claim 1, characterized in that the cam body (1) is provided with a handle part (15) which has a lateral projection, and in that the pull-out rail (6) has in its marginal web (6''') an arcuate row (14) of holes in which the projection latches in stages.

## Revendications

1. Monture de glissière pour un tiroir comportant deux éléments de châssis de tiroir (2), sur chacun desquels est fixé, de façon amovible, un rail d'extraction faisant partie de la monture de glissière, qui comprend deux rails d'extraction (6) et deux rails porteurs (5) solidaires du corps de support, chaque rail d'extraction (6) présentant, à proximité de son extrémité arrière, un crochet ou élément analogue, à l'aide duquel il peut être accroché dans le tiroir, et des pièces d'encliquetage (9) qui font saillie ou sont déplaçables transversalement à la direction d'extraction des rails d'extraction et qui immobilisent le rail d'extraction sur l'élément de châssis de tiroir dans la direction de coulissement de la monture de glissière, étant prévues, tandis que, sur les rails d'extraction qui présentent une branche horizontale inférieure et une branche horizontale supérieure (6'), est montée une came (1) pouvant pivoter autour d'un axe horizontal, sur laquelle le tiroir repose, caractérisée en ce que la came (1) est logée dans un évidement (4) de la branche horizontale supérieure (6') et le fond (3) du tiroir repose sur la came (1).

2. Monture de glissière selon la revendication 1, caractérisée en ce que la came (1) est munie d'une queue (15) comportant un téton d'encliquetage (8), qui est guidé le long d'une nervure à crans d'encliquetage (10) du type crémaillère, en forme d'arc de cercle.

3. Monture de glissière selon la revendication 1, caractérisée en ce que la came (1) s'étend approximativement sur la largeur de la branche horizontale supérieure (6') du rail d'extraction (6).

4. Monture de glissière selon la revendication 1, caractérisée en ce que la came (1) est munie d'une queue (15), qui présente une saillie latérale, et en ce que le rail d'extraction (6) présente, dans sa branche de bord (6'''), une rangée de trous (14) en forme d'arc, dans laquelle la saillie s'engage pas à pas.
